# EUROPÄISCHE PATENTSCHRIFT

(11) **EP 1 987 861 B1**
(45) Veröffentlichungstag und Bekanntmachung des Hinweises auf die Patenterteilung: **02.06.2010**
(21) Anmeldenummer: 07008989.1
(22) Anmeldetag: 04.05.2007
(51) Int. Cl.: A62B 3/00

(54) **Fluchtwegmarkierung für ein Flugzeug**
Escape route markings for an airplane
Marquage de cheminement d'éloignement pour un avion

(43) Veröffentlichungstag der Anmeldung: 05.11.2008
(73) Patentinhaber: Lufthansa Technik AG, 22335 Hamburg (DE)
(72) Erfinder: Lierow, Hans-Christian, 22339 Hamburg (DE)
(74) Vertreter: Hauck Patent- und Rechtsanwälte

(56) Entgegenhaltungen:
- WO-A-96/33093
- US-A- 4 058 942
- US-A1- 2002 015 309
- US-A1- 2004 266 554
- US-A1- 2006 162 620

## Beschreibung

Die vorliegende Erfindung betrifft eine Fluchtwegmarkierung für ein Flugzeug.

Es ist bekannt in Flugzeugen zur Fluchtwegmarkierung, die auch als Notfallmarkierung bezeichnet wird, photolumineszente Streifen am Fußboden im Passagierraum des Flugzeugs anzuordnen. Photolumineszenz wird gelegentlich auch als Nachleuchten und/oder Phosphorisieren bezeichnet. Die sicherheitstechnischen Anforderungen für die Fluchtwegmarkierung sind beispielsweise in der Deutschen Industrie Norm DIN 67 510 spezifiziert. Die Streifen werden geradlinig im Fußboden verlegt und weisen den Passagieren und der Besatzung im Notfall den Weg zu den Ausgängen und Notausstiegen. In der Vergangenheit haben sich bei der Ausgestaltung von Flugzeugen zunehmend photolumineszente Streifen durchgesetzt, da diese ohne Stromversorgung betrieben werden können und bei den heute zur Verfügung stehenden Pigmenten ausreichend lange und hell im Dunkeln nachleuchten.

Aus WO 96/33093 A1 ist beispielsweise eine Notfallbeleuchtung bekannt, bei der ein photolumineszenter Streifen in einen transparenten Kunststoff eingebracht sind. Als Farbstoffe für das photolumineszente Material werden Xylen, 2-Butoxyethanol und Cyolohexanon eingesetzt.

Aus WO 94/17766 A1 ist eine photolumineszente Reflektorschicht bekannt, bei der phosphorisierende Pigmente durch Siebdruck in Mustern auf eine Unterlage aufgebracht werden.

Aus US 4,401,050 ist eine photolumineszente Fluchtwegmarkierung bekannt, bei der das photoluminiszente Material auf die Rückseite einer Lage eines Flachmaterials aus Kunststoff aufgebracht wird.

Aus WO 87/02813 A1 sind Richtungsanzeiger für den Fluchtweg bekannt, bei dem photolumineszente Mittel durch Sprühen oder Siebdruck auf ein Trägermaterial aufgebracht werden.

Aus EP 0 489 561 A1 ist eine dauerhaft fluoreszierende Lage bekannt, bei der Farbpigmente in eine Polymermatrix eingebunden sind. Hierbei kann das fluoreszente Material in einem Träger eingebunden sein, der dem Fluoreszenslicht durch zusätzliche Filter verschiedene optische Eigenschaften verleiht.

Aus FR 2 308 155 A1 sind mit photolumineszentem Material hinterlegte Sicherheitsschilder bekannt, bei denen eine Dispersion mit photolumineszenten Pigmenten auf eine transparente Schicht aus Kunststoffmaterial aufgebracht wird.

Bei der Anwendung bekannter Fluchtwegmarkierungen, ist immer wieder das Problem aufgetreten, das Stellen der Markierung nach einem Verlegen der Fluchtwegmarkierung ihre Leuchtkraft und/oder ihre Farbe verlieren.

Der vorliegenden Erfindung liegt die Aufgabe zugrunde, eine Fluchtwegmarkierung bereitzustellen, die sich mit einfachen Mitteln dauerhaft im Passagierraum eines Flugzeugs einsetzen läßt.

Erfindungsgemäß wird die Aufgabe durch eine Fluchtwegmarkierung mit den Merkmalen aus Anspruch 1 gelöst. Vorteilhafte Ausgestaltungen bilden die Gegenstände der Unteransprüche.

Die erfindungsgemäße Fluchtwegmarkierung ist für den Passagierraum eines Flugzeugs geeignet. Die Fluchtwegmarkierung weist eine Vielzahl von länglichen Segmenten auf, die hintereinander entlang dem zu markierenden Fluchtweg auf dem Untergrund angeordnet sind. Die länglichen Elemente können eine beliebige Form besitzen, insbesondere auch einen geradlinigen oder einen gebogenen Verlauf. Jedes Segment weist ein Trägermodul und ein Leuchtmodul auf. Das Leuchtmodul ist auf dem Trägermodul angeordnet. Das Leuchtmodul besteht aus einem im wesentlichen transparenten Kunststoffmaterial, in das photolumineszente Pigmente eingearbeitet sind, die das gewünschte Nachleuchten im Dunkeln erzeugen.

Erfindungsgemäß sind die Pigmente in einem zweiten Material mikroskopisch gekapselt derart, daß Flüssigkeit und Feuchtigkeit nicht in Kontakt mit den Pigmenten gelangen können. Die Pigmente sind vollständig in das zweite Material eingekapselt.

Das Material für die Verkapselung ist von dem Kunststoffmaterial, in das die gekapselten Pigmente eingearbeitet sind, verschieden.

Der Erfindung liegt die Erkenntnis zugrunde, daß die fehlende Leuchtkraft oder das Nachdunkeln der Leuchtmodule, das sich beispielsweise auch in braunen oder schwarzen Flecken äußern kann, auf Flüssigkeit und/oder Feuchtigkeitsdampf zurückzuführen sind, die im Laufe der Zeit eine chemische Reaktion der Pigmente auslösen, in deren Folge eine Braunfärbung, sogenannte Pigmentkorrosion, eintritt. Durch eine mikroskopische Kapselung der Pigmente ist sichergestellt, daß auch im Laufe der Zeit die Pigmente nicht korrodieren und damit nicht an Leuchtkraft verlieren. Auch besteht ein besonderer Vorteil der erfindungsgemäßen Fluchtwegmarkierung darin, daß das Leuchtmodul geschnitten werden kann, ohne daß die Schnittfläche korrodieren kann.

Bei dem zweiten Material handelt es sich bevorzugt um ein Kunststoffmaterial.

Für das zweite Material kann auch ein Silicat oder ein Glas eingesetzt werden.

Das transparente Kunststoffmaterial des Leuchtmoduls besitzt eine Stärke von 0,1 bis 2,0 mm, bevorzugt wird das transparente Kunststoffmaterial mit einer Stärke von 0,2 bis 1,5 mm hergestellt. Das transparente Kunststoffmaterial bildet eine Matrix, in der die mikrogekapselten Pigmente in einer vorzugsweise gleichmäßigen Verteilung gehalten sind.

In einem bevorzugten Herstellungsverfahren wird das transparente Kunststoffmaterial gemeinsam mit den Pigmenten extrudiert. Alternativ ist es auch möglich, das transparente Kunststoffmaterial mit den Pigmenten auf das Trägermodul zu drucken, bevorzugt wird hierbei ein Siebdruck eingesetzt. In einer alternativen Ausgestaltung ist es ebenfalls möglich, das transparente Kunststoffmaterial zu einem Leuchtmodul zu gießen, wobei die mikrogekapselten Pigmente dabei ebenfalls mit vergossen werden.

Ebenfalls ist es möglich, das transparente Kunststoffmaterial gemeinsam mit den Pigmenten auf das Trägermodul zu spritzen und dort erstarren zu lassen.

In einer bevorzugten Ausgestaltung werden photolumineszente Pigmente eingesetzt, die Strontiumaluminat enthalten. Diese Pigmente lassen sich in lösungsmittelhaltigen Lacken, Druckfarben, Thermo- und Druckpaste und Plastisole verarbeiten. Für die Kapselung der Pigmente eignen sich insbesondere Polypropylen und Polyethylen. Das Material kann weiter aufpolymerisiert sein, insbesondere um die gewünschte Mikroverkapselung zu erzielen. Beispielsweise kann ein Maleinanhydrid gepfropftes Polypropylen zur Verkapselung eingesetzt werden. Es sind auch weitere Kunststoffmaterialien, die eine ausreichende Mikroverkapselung der Pigmente bereitstellen möglich.

Die verkapselten Pigmente werden in dem fertigen Leuchtmodul in die Polymermatrix des ersten Kunststoffmaterials eingelagert.

Zwei Beispiele für eine erfindungsgemäße Fluchtwegmarkierung werden nachfolgend näher erläutert. Es zeigt:
- Fig. 1: eine perspektivische Ansicht eines Trägermoduls mit einem darauf vorgesehenen Leuchtmodul,
- Fig. 2: einen Querschnitt durch ein Trägermodul mit einem innenseitigen Leuchtmodul, das über eine Abdeckung zusätzlich geschützt ist, und
- Fig. 3: eine vergrößerte Ansicht von mikroverkapselten Pigmenten.

Figur 1 zeigt ein Trägermodul 10, das eine quaderförmige Form besitzt und als ein länglicher Streifen ausgebildet ist. Das Trägermodul besteht aus einem Kunststoff und kann mit dem Boden des Passagierraums beispielsweise verklebt oder verschraubt sein. Dabei ist es nicht unbedingt notwendig, daß das Trägermodul einen geraden Verlauf besitzt, auch kann das Trägermodul bzw. die gesamte Fluchtwegmarkierung einen gebogenen Verlauf besitzen.

Auf dem Trägermodul 10 angeordnet ist ein Leuchtmodul 12. Hierbei kann das Leuchtmodul 12 beispielsweise auf das Trägermodul 10 geklebt sein. Auch ist es möglich das Leuchtmodul 12 anderweitig mit dem Trägermodul 10 zu verbinden. Beispielsweise kann das Leuchtmodul 12 auf das Trägermodul extrudiert werden oder durch Siebdruck aufgebracht werden. Die Dicke d des Leuchtmoduls beträgt ungefähr 0,2 mm bis 1,5 mm.

Das Leuchtmodul 2 besteht aus einem transparenten Kunststoffmaterial (Binder) in das mikroverkapselte photolumineszente Pigmente eingearbeitet sind. Als photolumineszente Partikel werden Strunziumaluminate verwendet werden. Die Pigmente können ebenfalls Dysprosiumoxid und Europiumoxid enthalten.

Die Pigmente sind vollständig mikroverkapselt in einem Kunststoffmaterial. Hierbei kann es sich um ein Polyethylen handeln, das mit Anhydriden aufpolymerisiert wurde, um eine vollständige Mikroverkapselung der Pigmente zu erzielen.

Figur 2 zeigt einen alternativen Aufbau einer Fluchtwegmarkierung im Querschnitt, bei der ein Leuchtmodul 16 in einem Trägermodul 14 angeordnet ist. Das Trägermodul 14 besitzt in seinem Querschnitt seitliche Begrenzungswände 18, die einen wannenförmigen Aufnahmeraum für das Leuchtmodul 16 bilden. Unterhalb des Leuchtmoduls 14 sind Vorsprünge 20 vorgesehen, die sich in Längsrichtung des Trägermoduls erstrecken und die zu einer besseren Verklebung mit dem Untergrund dienen. Abgedeckt ist das Trägermodul mit einer U-förmigen Abdeckschiene 22, die aus einem transparenten Material besteht und einen Trittschutz für das Leuchtmodul 16 bildet. Die Trägerschiene 22 besitzt Seitenwände 24 mit einer an ihrem Ende jeweils vorspringenden Nase 26, die jeweils einen Vorsprung an den Seitenwänden 18 hintergreifen.

Figur 3 zeigt eine Detailansicht von mikroverkapselten Pigmenten 28, die mit einem zweiten Material 30 vollständig umkapselt sind. Das zweite Material 30 ist transparent, um das Licht der Pigmente austreten zu lassen. Innerhalb einer Ummantelung 30 sind eine Vielzahl von Pigmenten in ein Cluster zusammengefaßt. Die einzelnen mikrogekapselten Pigmente sind in einer Matrix des Kunststoffmaterials gehalten.

## Patentansprüche

1. Fluchtwegmarkierung für einen Passagierraum in einem Flugzeug mit einer Vielzahl von länglichen Segmenten, die hintereinander entlang dem zu markierenden Fluchtweg angeordnet sind, wobei jedes Segment ein Trägermodul (10; 14) und ein Leuchtmodul (12; 16) aufweist, das auf dem Trägermodul (10; 14) angeordnet ist, und das Leuchtmodul (12; 16) ein im wesentlichen transparentes Kunststoffmaterial besitzt, in das photolumineszente Pigmente gemischt sind, die im Dunkeln nachleuchten, **dadurch gekennzeichnet, daß** die Pigmente in einem zweiten, von dem transparenten Kunststoffmaterial verschiedenen, Material mikroskopisch gekapselt sind derart, daß Flüssigkeit und Feuchtigkeit nicht in Kontakt mit den Pigmenten gelangt.

2. Fluchtwegmarkierung nach Anspruch 1, **dadurch gekennzeichnet, daß** das zweite Material ein Kunststoffmaterial ist.

3. Fluchtwegmarkierung nach Anspruch 1, **dadurch gekennzeichnet, daß** das zweite Material Glas oder Silicat aufweist.

4. Fluchtwegmarkierung nach einem der Ansprüche 1 bis 3, **dadurch gekennzeichnet, daß** das transparente Kunststoffmaterial eine Dicke (d) von 0,1 mm bis 2,0 mm aufweist.

5. Fluchtwegmarkierung nach Anspruch 4, **dadurch gekennzeichnet, daß** das transparente Kunststoffmaterial eine Dicke (d) von 0,2 mm bis 1,5 mm aufweist.

6. Fluchtwegmarkierung nach einem der Ansprüche 1 bis 5, **dadurch gekennzeichnet, daß** das transparente Kunststoffmaterial mit den Pigmenten extrudiert wird.

7. Fluchtwegmarkierung nach einem der Ansprüche 1 bis 6, **dadurch gekennzeichnet, daß** das transparente Kunststoffmaterial mit den Pigmenten auf das Trägermodul gedruckt ist, bevorzugt durch Siebdruck.

8. Fluchtwegmarkierung nach einem der Ansprüche 1 bis 7, **dadurch gekennzeichnet, daß** das transparente Kunststoffmaterial zu einem Leuchtmodul gegossen ist.

9. Fluchtwegmarkierung nach einem der Ansprüche 1 bis 8, **dadurch gekennzeichnet, daß** das transparente Kunststoffmaterial mit den Pigmenten auf das Trägermodul gespritzt ist.

10. Fluchtwegmarkierung nach einem der Ansprüche 1 bis 9, **dadurch gekennzeichnet, daß** die Pigmente Strontiumaluminat aufweisen.

11. Fluchtwegmarkierung nach Anspruch 10, **dadurch gekennzeichnet, daß** die photolumineszenten Pigmente zusätzlich Dysprosiumoxid und/oder Europiumoxid aufweisen.

12. Fluchtwegmarkierung nach Anspruch 1 bis 11, **dadurch gekennzeichnet, daß** das Leuchtmodul einen gebogenen Verlauf besitzt.

13. Fluchtwegmarkierung nach Anspruch 1 bis 11, **dadurch gekennzeichnet, daß** das Leuchtmodul einen geradlinigen Verlauf aufweist.

## Claims

1. An escape route marking for a passenger cabin in an aeroplane, with a plurality of longitudinal segments which are sequentially arranged along the escape route that is to be marked, wherein each segment has a support module (10; 14) and a light module (12; 16) that is arranged on the support module (10; 14), and the light module (12; 16) has an essentially transparent plastic material into which photo-luminescent pigments are mixed which afterglow in the dark, **characterised in that** the pigments are micro-encapsulated in a second material that is different from the transparent plastic material such that liquid and moisture do not come into contact with the pigments.

2. An escape route marking according to claim 1, **characterised in that** the second material is a plastic material.

3. An escape route marking according to claim 1, **characterised in that** the second material features glass or silicate.

4. An escape route marking according to any one of claims 1 to 3, **characterised in that** the transparent plastic material has a thickness (d) of 0,1 mm to 2,0 mm.

5. An escape route marking according to claim 4, **characterised in that** the transparent plastic material has a thickness (d) of 0,2 mm to 1,5 mm.

6. An escape route marking according to any one of claims 1 to 5, **characterised in that** the transparent plastic material is extruded together with the pigments.

7. An escape route marking according to any one of claims 1 to 6, **characterised in that** the transparent plastic material with the pigments is printed onto the support module, preferably by screen printing.

8. An escape route marking according to any one of claims 1 to 7, **characterised in that** the transparent plastic material is cast so as to form a light module.

9. An escape route marking according to any one of claims 1 to 8, **characterised in that** the transparent plastic material with the pigments is sprayed onto the support module.

10. An escape route marking according to any one of claims 1 to 9, **characterised in that** the pigments feature strontium aluminate.

11. An escape route marking according to claim 10, **characterised in that** the photo-luminescent pigments feature dysprosium oxide and/or europium oxide in addition.

12. An escape route marking according to any one of claims 1 to 11, **characterised in that** the light module has a curved course.

13. An escape route marking according to any one of claims 1 to 11, **characterised in that** the light module has a rectilinear course.

## Revendications

1. Marquage de cheminement d'éloignement pour une cabine des passagers dans un avion, avec une pluralité de segments allongés, qui sont disposés l'un après l'autre le long du cheminement d'éloignement qu'on veut marquer, chaque segment ayant un module porteur (10; 14) et un module lumineux (12, 16) qui est disposé sur le module porteur (10, 14), et le module lumineux (12; 16) possédant un matériel en matière plastique essentiellement transparent dans lequel des pigments photoluminiscents sont mélangés qui persistent à briller dans l'obscur, **caractérisé en ce que** les pigments sont microscopiquement encapsulés dans un deuxième matériel différent du matériel en matière plastique transparent de sorte que des liquides et de l'humidité n'entrent plus en contact avec les pigments.

2. Marquage de cheminement d'éloignement selon la revendication 1, **caractérisé en ce que** le deuxième matériel est un matériel en matière plastique.

3. Marquage de cheminement d'éloignement selon la revendication 1, **caractérisé en ce que** le deuxième matériel comporte du verre ou du silicate.

4. Marquage de cheminement d'éloignement selon l'une quelconque des revendications 1 à 3, **caractérisé en ce que** le matériel en matière plastique transparent a une épaisseur (d) de 0,1 mm à 2,0 mm.

5. Marquage de cheminement d'éloignement selon la revendication 4, **caractérisé en ce que** le matériel en matière plastique transparent a une épaisseur (d) de 0,2 mm à 1,5 mm.

6. Marquage de cheminement d'éloignement selon l'une quelconque des revendications 1 à 5, **caractérisé en ce que** le matériel en matière plastique transparent est extrudé avec les pigments.

7. Marquage de cheminement d'éloignement selon l'une quelconque des revendications 1 à 6, **caractérisé en ce que** le matériel en matière plastique transparent avec les pigments est imprimé sur le module porteur, de préférence par sérigraphie.

8. Marquage de cheminement d'éloignement selon l'une quelconque des revendications 1 à 7, **caractérisé en ce que** le matériel en matière plastique transparent est fondu à un module lumineux.

9. Marquage de cheminement d'éloignement selon l'une quelconque des revendications 1 à 8, **caractérisé en ce que** le matériel en matière plastique transparent avec les pigments est formé par injection sur le module porteur.

10. Marquage de cheminement d'éloignement selon l'une quelconque des revendications 1 à 9, **caractérisé en ce que** les pigments comportent de l'aluminate de strontium.

11. Marquage de cheminement d'éloignement selon la revendication 10, **caractérisé en ce que** les pigments photoluminescents comportent en outre de l'oxyde de dysprosium et/ou de l'oxyde d'europium.

12. Marquage de cheminement d'éloignement selon l'une quelconque des revendications 1 à 11, **caractérisé en ce que** les modules lumineux ont un cours courbe.

13. Marquage de cheminement d'éloignement selon l'une quelconque des revendications 1 à 11, **caractérisé en ce que** les modules lumineux ont un cours tout droit.
